# EUROPÄISCHE PATENTSCHRIFT

(11) **EP 1 232 509 B1**
(45) Veröffentlichungstag und Bekanntmachung des Hinweises auf die Patenterteilung: **14.05.2003**
(21) Anmeldenummer: 00993203.9
(22) Anmeldetag: 22.11.2000
(51) Int. Cl.: H01H 71/08

(54) **NIEDERSPANNUNGS-LEISTUNGSSCHALTER MIT EINEM EINE VORDERWAND UND EINE RÜCKWAND AUFWEISENDEN GEHÄUSE**
LOW-VOLTAGE CIRCUIT-BREAKER WITH A HOUSING HAVING A FRONT PANEL AND A BACK PANEL
DISJONCTEUR BASSE TENSION COMPORTANT UN BOITIER PRESENTANT UNE PAROI AVANT ET UNE PAROI ARRIERE

(30) Priorität: 26.11.1999 DE 19958943
(43) Veröffentlichungstag der Anmeldung: 21.08.2002
(73) Patentinhaber: SIEMENS AKTIENGESELLSCHAFT, 80333 München (DE)
(72) Erfinder: BACH, Michael, 12437 Berlin (DE); SEBEKOW, Michael, 13125 Berlin (DE); SEIDLER-STAHL, Günther, 13359 Berlin (DE); SCHMIDT, Detlev, 12055 Berlin (DE); THIEDE, Ingo, 12159 Berlin (DE); TUERKMEN, Sezai, 13629 Berlin (DE)
(86) Internationale Anmeldenummer: DE0004202
(87) Internationale Veröffentlichungsnummer: WO01039232

(56) Entgegenhaltungen:
- EP-A- 0 322 321
- DE-B- 1 145 248
- GB-A- 420 590
- JP-A- 2 183 931
- JP-A- 6 131 963
- JP-A- 8 250 013

## Beschreibung

Die Erfindung betrifft einen Niederspannungs-Leistungsschalter mit einem eine Vorderwand und eine Rückwand aufweisenden Gehäuse mit bestimmten Funktionsaufteilungen, wobei die Vorderwand und die Rückwand durch eine in der Gebrauchslage vertikal verlaufende Trennfuge zwischen der Gehäusevorderwand und der Gehäuserückwand voneinander getrennt sind.

Zwischen der Gehäusevorderwand und der Gehäuserückwand befinden sich die Schaltkammern des Leistungsschalters. Es ist folglich erforderlich, zum Zweck der Wartung oder der Reparatur der Schaltkontaktsysteme die Gehäuserückwand abzunehmen, um den Zugang zu den entsprechenden Baugruppen zu erhalten. Dies kann geschehen, nachdem alle Schrauben entfernt worden sind, welche die Gehäuserückwand unmittelbar mit der Gehäusevorderwand und mit den Fußblechen verbinden. Bei großen Niederspannungs-Leistungsschaltern handelt es sich bei der Gehäuserückwand und der Gehäusevorderwand um verhältnismäßig große und örtlich verschachtelt ineinandergreifende Kunststoffformteile, so daß nicht zu vermeiden ist, daß zur Trennung der Gehäuserückwand von der Gehäusevorderwand ein relativ großer Kraftaufwand erforderlich ist. Das kann bei einem Verkanten oder Verkleben der beiden Teile miteinander zu einer ruckartigen Bewegung der Gehäuserückwand in Relation zu der Gehäusevorderwand führen.

Dabei ist zu beachten, daß sich in der Gehäuserückwand die Stromwandler befinden, die mittels elektrischer Leitungen mit der elektronischen Auslöseeinheit verbunden sind, welche räumlich der Geäusevorderwand vorgelagert ist und die Schutzfunktionen des Leistungsschalters steuert. Bei einer derartigen ruckartigen Bewegung oder einem zu großen Kraftaufwand besteht die Gefahr, daß diese Verbindungsleitungen gleichfalls ruckartig oder zu stark beansprucht werden und möglicherweise Beschädigungen erleiden oder aus ihren Anschlußklemmen herausgerissen werden.

Ein Niederspannungs-Leistungsschalter der hier betrachteten herkömmlichen Bauart ist beispielsweise in der US-PS 4,764,650 gezeigt. Dieser Niederspannungs-Leistungsschalter ist mit einer vertikalen Fuge zwischen der Vorderwand und der Rückwand mit bestimmten Funktionsaufteilungen versehen und zeigt die zwischen den in beiden Gehäuseteilen angeordneten Schalterelemente.

Das DE-GM 296 15 162 zeigt einen Niederspannungs-Leistungsschalter mit einem konzentrisch zur Anschlußschiene angeordneten Stromwandler und einer Verbindungsleitung zum Überstromauslöser, bei welchem die Schalterrückwand um eine tiefgelegene und im Bereich der Fußbleche angeordnete Schwenkachse nach hinten abklappbar angeordnet ist. Durch diese Anordnung soll die Gefahr einer Beschädigung (abreißen) der empfindlichen Stromleitungen zwischen den Stromwandlern und den vorn liegenden Überstromauslösern vermieden werden.

Es ist aber gleichwohl die Gefahr einer ruckartigen oder zu kräftigen Bewegung nicht ausgeschlossen, wenngleich sie nur als Schwenkbewegung der Schalterrückwand auftritt.

Die Aufgabe der vorliegenden Erfindung besteht nun darin, eine Gefährdung oder Beschädigung der elektrischen Verbindungsleitungen zwischen den Stromwandlern in der Gehäuserückwand und der räumlich der Geäusevorderwand vorgelagerten elektronischen Auslöseeinheit auszuschließen, wenn der Niederspannungs-Leistungsschalter zu Wartungs- oder Reparaturzwecken demontiert wird.

Diese Aufgabe wird erfindungsgemäß dadurch gelöst, daß insbesondere bei mehrpoligen Niederspannungs-Leistungsschaltern mit einer Gehäusevorderwand und einer Gehäuserückwand, die durch eine in der Gebrauchslage vertikal verlaufende Trennfuge voneinander getrennt sind, im Boden der Gehäuserückwand ein integrierter Kabelkanal vorgesehen ist, der sich unterhalb der Kontaktträgerlagerungen und der die unteren Anschlußschienen umgebenden Stromwandlerkammern, im wesentlichen über die gesamte Breite des Niederspannungs-Leistungsschalters erstreckt und in der Richtung zur Gehäusevorderwand eine oder mehrere Durchtrittsöffnungen zum Hindurchführen der Verbindungsleitungen zwischen den Stromwandlern und einer frontseitigen elektronischen Auslöseeinheit aufweist. Dieser Kabelkanal wird nicht von anderen Räumen des Niederspannungs-Leistungsschalters angeschnitten, sondern bildet einen völlig separaten Tunnel. Er nimmt alle Kabelbäume in einem vom Rest des Niederspannungs-Leistungsschalters getrennten Raum auf und vermeidet somit die Gefahr einer Beschädigung der Kabel bei Montage- Reparatur- und Wartungsarbeiten am Schalter.

Der Kabelkanal ist mit einer Abdeckplatte verschlossen, die aus einem dünnen und elastischen Material mit einer ausreichenden Festigkeit gegen ein Durchdrücken in den Kabelkanal besteht. Ein geeignetes Material kann zweckmäßig ein Hartgewebe sein.

Zur Aufnahme der Abdeckplatte für den Kabelkanal ist im Boden der Gehäuserückwand eine gehäuseseitige Nut mit einer in der Nut vorstehenden über die gesamte Länge des Kabelkanals verlaufenden Nase vorgesehen, in welche die Abdeckplatte zum Verschließen des Kabelkanals eingerastet werden kann.

Vorzugsweise ist die Abdeckplatte zur Montage und Demontage mit einer oder mehreren Demontageöffnungen versehen. Die Abdeckplatte kann mit Hilfe dieser Demontageöffnungen ohne Zuhilfenahme von Werkzeugen in die Nut eingesetzt und herausgenommen werden, wobei die Nase ein Durchdrücken der Abdeckplatte in den Kabelkanal verhindert.

Die Erfindung soll nachfolgend zum besseren Verständnis anhand eines bevorzugten, den Schutzumfang der Erfindung nicht einschränkenden Beispiels, unter Bezugnahme auf die zugehörige Zeichnung, näher erläutert werden.

Die Fig. 1 zeigt schematisch einen Schnitt durch einen Niederspannungs-Leistungsschalter, in welchem die räumliche Anordnung zu erkennen ist.

Die Fig. 2 zeigt schematisch eine perspektivische Ansicht eines dreipoligen Niederspannungs-Leistungsschalters von hinten unten, in welcher der offene erfindungsgemäße Kabelkanal zu sehen ist.

Die Fig. 3 zeigt ein Detail der gehäuseseitigen Nut zur Aufnahme der Abdeckplatte für den Kabelkanal.

Die Fig. 4 zeigt eine mögliche Ausführungsform der Abdeckplatte für den Kabelkanal.

In der Fig. 1 ist schematisch ein Niederspannungs-Leistungsschalter 1 mit einer Gehäusevorderwand 2 und einer Gehäuserückwand 3, die durch eine nicht dargestellte Trennfuge voneinander getrennt sind, in einer Schnittdarstellung gezeigt, in der die obere Anschlußschiene 4, die untere Anschlußschiene 5, die durch die Stromwandlerkammer 6 führt, die Löschkammer 7, der Schalterantrieb 8, und der bewegbare Kontaktträger 9 mit dem bewegbaren Schaltkontakt 10 dargestellt sind, um die räumliche Anordnung des erfindungsgemäßen Kabelkanals 11 in der Gehäuserückwand 3 kenntlich zu machen.

Dieser Kabelkanal 11 erstreckt sich, wie in der Fig. 2 zu erkennen ist, im Boden 12 der Gehäuserückwand 3 des Niederspannungs-Leistungsschalters 1 unterhalb der nicht sichtbaren Kontaktträgerlagerungen und der die unteren Anschlußschienen 5 umgebenden, in der Darstellung abgedeckten Stromwandlerkammern 6, im wesentlichen über die gesamte Breite des Niederspannungs-Leistungsschalters 1. In der Richtung zur Gehäusevorderwand 2 weist der Kabelkanal 11 eine Durchtrittsöffnung 13 zum Hindurchführen der Verbindungsleitungen zwischen den Stromwandlern und einer strichpunktiert angedeuteten elektronischen Auslöseeinheit 18 auf.

In einer gehäuseseitigen Nut 14 im Boden 12 der Gehäuserückwand 3, die in der Fig.3 schematisch als Detail dargestellt ist und welche eine in der Nut 14 vorstehende über die gesamte Länge des Kabelkanals 11 verlaufende 15 aufweist, kann eine in der Fig.4 als mögliche Ausführungsform dargestellte Abdeckplatte 16 zum Verschließen des Kabelkanals 11 eingerastet werden. Diese Abdeckplatte 16, welche beispielsweise aus Hartgewebe hergestellt ist, ist zur Montage und Demontage mit zwei Demontageöffnungen 17 versehen. Die Abdeckplatte 16 kann mit Hilfe dieser Demontageöffnungen 17 ohne Zuhilfenahme von Werkzeugen in die Nut 14 eingesetzt und herausgenommen werden, wobei die Nase 15 ein Durchdrücken der Abdeckplatte 16 in den Kabelkanal 11 verhindert.

Der Vorteil dieser Anordnung besteht darin, daß für die Kabel von den Sensoren zu dem Überstromauslöser und Anzeigeinstrumenten schon bei der Fertigung der Gehäuseteile Kanäle vorgesehen werden können, in denen die Kabel nicht beschädigt werden können. Es ist eine problemlose Zerlegung des Leistungsschalters zu Reparatur- und Wartungsarbeiten ohne Gefährdung der Kabel möglich.

### Bezugszeichenliste

- 1: Niederspannungs-Leistungsschalter
- 2: Gehäusevorderwand
- 3: Gehäuserückwand
- 4: obere Anschlußschiene
- 5: untere Anschlußschiene
- 6: Stromwandlerkanmmer
- 7: Löschkammer
- 8: Schalterantrieb
- 9: bewegbarer Kontaktträger
- 10: bewegbarer Schaltkontakt
- 11: Kabelkanal
- 12: Boden
- 13: Durchtrittsöffnung
- 14: Nut
- 15: Nase
- 16: Abdeckplatte
- 17: Demontageöffnung
- 18: elektrische Auslöseeinheit

## Patentansprüche

1. Niederspannungs-Leistungsschalter (1) mit einem eine Vorderwand (2) und eine Rückwand (3) aufweisenden Gehäuse mit bestimmten Funktionsaufteilungen, wobei die Vorderwand (2) und die Rückwand (3) durch eine in der Gebrauchslage vertikal verlaufende Trennfuge zwischen der Gehäusevorderwand (2) und der Gehäuserückwand (3) voneinander getrennt sind.
**dadurch gekennzeichnet,**
**daß** im Boden (12) der Gehäuserückwand (3) ein integrierter Kabelkanal (11) vorgesehen ist, der sich unterhalb der Kontaktträgerlagerungen und der die unteren Anschlußschienen (5) umgebenden Stromwandlerkammern (6), im wesentlichen über die gesamte Breite des Niederspannungs-Leistungsschalters (1) erstreckt und in der Richtung zur Gehäusevorderwand (2) eine oder mehrere Durchtrittsöffnungen (13) zum Hindurchführen der Verbindungsleitungen zwischen den Stromwandlern und einer frontseitigen elektronischen Auslöseeinheit aufweist.

2. Niederspannungs-Leistungsschalter nach Anspruch 1,
**dadurch gekennzeichnet,**
**daß** der Kabelkanal (11) mit einer Abdeckplatte (16) aus einem dünnen und elastischen Material verschlossen ist.

3. Niederspannungs-Leistungsschalter nach Anspruch 2,
**dadurch gekennzeichnet,**
**daß** die Abdeckplatte (16) aus einem Hartgewebe besteht.

4. Niederspannungs-Leistungsschalter nach Anspruch 2,
**dadurch gekennzeichnet,**
**daß** zur Aufnahme der Abdeckplatte (16) für den Kabelkanal (11) im Boden (12) der Gehäuserückwand (3) eine gehäuseseitige Nut (14) mit einer in der Nut (14) vorstehenden über die gesamte Länge des Kabelkanals (11) verlaufenden Nase vorgesehen ist.

5. Niederspannungs-Leistungsschalter nach Anspruch 2,
**dadurch gekennzeichnet,**
**daß** die Abdeckplatte zur Montage und Demontage mit einer oder mehreren Demontageöffnungen (17) versehen ist.

## Claims

1. Low-voltage circuit breaker (1) having an enclosure which has a front wall (2) and a rear wall (3) and has specific functional subdivisions, with the front wall (2) and the rear wall (3) being separated from one another by a separating joint, which runs vertically in the in-use position, between the enclosure front wall (2) and the enclosure rear wall (3),
**characterized**
**in that** an integrated cable duct (11) is provided in the base (12) of the enclosure rear wall (3), extends underneath the contact support bearings and underneath the current transformer chambers (6) which surround the lower connecting rails (5), essentially over the entire width of the low-voltage circuit breaker (1) and, in the direction of the enclosure front wall (2), has one or more through-openings (13) for the connecting cables to pass through between the current transformers and an electronic tripping unit on the front face.

2. Low-voltage circuit breaker according to Claim 1,
**characterized**
**in that** the cable duct (11) is closed by a cover plate (16) composed of a thin and elastic material.

3. Low-voltage circuit breaker according to Claim 2,
**characterized**
**in that** the cover plate (16) is composed of a hard plastic.

4. Low-voltage circuit breaker according to Claim 2,
**characterized**
**in that** a groove (14) on the enclosure side and with a tab which projects in the groove (14) and runs over the entire length of the cable duct (11) is provided for holding the cover plate (16) for the cable duct (11) in the base (12) of the enclosure rear wall (3).

5. Low-voltage circuit breaker according to Claim 2,
**characterized**
**in that** the cover plate is provided with one or more dismantling openings (17) for assembly and dismantling.

## Revendications

1. Disjoncteur (1) basse tension comprenant un boîtier ayant une paroi (2) avant et une paroi (3) arrière, ayant des répartitions déterminées de fonction, la paroi (2) avant et la paroi (3) arrière étant séparées l'une de l'autre par un joint de séparation s'étendant verticalement en la position d'utilisation entre la paroi (2) avant du boîtier et la paroi (3) arrière du boîtier,
**caractérisé**
**en ce qu'**il est prévu dans le fond (12) de la paroi (3) arrière du boîtier un canal (11) intégré pour un câble, canal qui s'étend, en-dessous des supports de porte-contact et des chambres (6) de convertisseur de courant entourant les barres (5) inférieures de connexion, sensiblement sur toute la largeur du disjoncteur (1) basse tension et qui a, dans la direction de la paroi (2) avant du boîtier, une ouverture (13) ou plusieurs ouvertures (13) de passage pour le passage des conducteurs de liaison entre les convertisseurs de courant et une unité électronique de déclenchement du côté frontal.

2. Disjoncteur basse tension suivant la revendication 1,
**caractérisé**
**en ce que** le canal (11) pour un câble est fermé par une plaque (16) de recouvrement en une matière mince et élastique.

3. Disjoncteur basse tension suivant la revendication 2,
**caractérisé**
**en ce que** la plaque (16) de recouvrement est en un tissu dur.

4. Disjoncteur basse tension suivant la revendication 2,
**caractérisé**
**en ce que**, pour la réception de la plaque (16) de recouvrement du canal (11) pour un câble, il est prévu dans le fond (12) de la paroi (3) arrière du boîtier une gorge (14) se trouvant du côté du boîtier et ayant un bec en saillie dans la gorge (14) et s'étendant sur toute la longueur du canal (11) pour un câble.

5. Disjoncteur basse tension suivant la revendication 2,
**caractérisé**
**en ce que** la plaque de recouvrement est munie pour le montage et le démontage d'une ouverture (17) ou de plusieurs ouvertures (17) de démontage.
